# EUROPÄISCHE PATENTSCHRIFT

(11) **EP 2 333 228 B1**
(45) Veröffentlichungstag und Bekanntmachung des Hinweises auf die Patenterteilung: **12.08.2015**
(21) Anmeldenummer: 10405211.3
(22) Anmeldetag: 04.11.2010
(51) Int. Cl.: E06B 9/322, E06B 9/302

(54) **Lamellenstore**
Venetian blind
Stores à lamelles

(30) Priorität: 04.12.2009 CH 18742009
(43) Veröffentlichungstag der Anmeldung: 15.06.2011
(73) Patentinhaber: Griesser Holding AG, 8355 Aadorf (CH)
(72) Erfinder: Walther, René, 9597 Landschlacht (CH)
(74) Vertreter: Gachnang, Hans Rudolf

(56) Entgegenhaltungen:
- CH-A5- 620 735
- US-A- 4 199 019

## Beschreibung

Gegenstand der Erfindung ist eine Lamellenstore gemäss Oberbegriff des Patentanspruchs 1.

Die Lamellen von Ganzmetall-Lamellenstoren werden von Aufzugselementen aus Metall getragen, welche in den seitlich der Lamellen angeordneten Führungsschienen geführt werden. Als Aufzugselemente können Stahlbänder oder Gliederketten eingesetzt werden. Derartige Lamellenstore sind beispielsweise aus den Patentschriften US 4 199 019 A1 oder CH 620 735 bekannt. Die Verspannung des Behangs geschieht, wenn überhaupt, nur durch ein schiebesteifes Aufzugselement. Dieses benötigt zusätzliche Bauteile und ist bezüglich Verschmutzung und Beschädigung des Aufzugselements problematisch.

Eine Aufgabe der vorliegenden Erfindung besteht nun darin, eine Lamellenstore zu schaffen, bei der in jeder beliebigen Stellung, d.h. ob geschlossen, halbgeschlossen oder in anderen Zwischenstellungen, eine Verspannung der Lamellen erfolgt.

Gelöst wird diese Aufgabe durch eine Lamellenstore gemäss den Merkmalen des Patentanspruchs 1. Vorteilhafte Ausgestaltungen der Lamellenstore sind in den abhängigen Ansprüchen umschrieben.

Erfindungsgemäss gelingt es und zudem ohne zusätzliche Bauteile, allein durch ein gezieltes Aufstauchen einer Standardkette, im Kanal der Führungsschiene einerseits eine Verspannung des Behangs zu erreichen, und andererseits wird durch das Aufstauchen der Gliederkette ein Hochstoss- oder Hochschiebeschutz erreicht, durch den ein Hochschieben der Store verhindert werden kann. Die Verspannung und der Hochschiebeschutz erfolgt ohne zusätzliche Manipulationen. Die Aktivierung erfolgt einzig und allein durch das Aufstauchen der Gliederkette am Ende einer Verstellung der Höhenlage des Storens.

Anhand eines illustrierten Ausführungsbeispiels wird die Erfindung näher erläutert. Es zeigen
- Figur 1: eine schematische Darstellung eines Fensters mit einer Lamellenstore, linke Hälfte vollständig abgesenkte Store, rechte Hälfte teilweise abgesenkte Store,
- Figur 2: einen Schnitt längs Linie II-II in Figur 1 und
- Figur 3: einen Schnitt längs Linie III-III in Figur 1.

In der schematischen Darstellung gemäss Figur 1 ist mit Bezugszeichen 1 eine Lamellenstore mit Lamellen 3 bezeichnet. Die Lamellen 3 sind über Führungsstifte 5 in Längsnuten 7 von seitlich der Lamellenenden angeordneten Führungsschienen 9 vertikal geführt. Als unterer Abschluss der Lamellenstore ist eine Endschiene 11 angeordnet, die mit zwei in den Führungsschienen 9 gelagerten Wagen 13, z.B. Stahlplatten, die in den Führungsschienen 9 mit Spiel geführt sind, verbunden ist. Die Wagen 13 hängen am letzten Kettenglied 15' einer Gliederkette 15, welche ebenfalls in einem Kanal 17 innerhalb der Führungsschiene 9 geführt ist. Die Gliederkette 15 wird oben von einem Zahnritzel auf der Aufzugs- und Wendemechanik angetrieben (Zahnritzel und Wendemechanik aus dem Stand der Technik bekannt und nicht dargestellt).

In Figur 3 ist deutlich ersichtlich, dass die Breite B des Kanals 17 grösser ist als die Breite b der Kettenglieder 15'. Die Breite B des Kanals 17 ist jedoch kleiner als die Länge 1 der Kettenglieder 15. Vorzugsweise liegt das Verhältnis der Breite des B des Kanals zur Länge 1 der Kettenglieder 15' zwischen 0,7 - 0,8.

Nachfolgend wird die Funktionsweise der Lamellenstore näher beschrieben. Bei hochgezogener Lamellenstore 1, d.h. wenn sich die Lamellen 3 auf der Endschiene stapeln, sind die Kettenglieder 15' der Gliederkette 15 gestreckt (wie in den Figuren 1 (rechte Figurenhälfte) und 2 oben ersichtlich). Bei vollständig abgesenkter Lamellenstore 1, wie in Figur 1 auf der linken Seite ersichtlich, liegt die Endschiene 11 mit ihrer Unterkante auf dem Sims 19 auf. Wird die Abwärtsbewegung der Gliederkette 15 wie üblich nicht exakt im Moment der Berührung der Endschiene 11 gestoppt, sondern etwas später, so falten sich die letzten Kettenglieder 15' zick-zackartig, wie in Figur 3 ersichtlich, zentraler Bereich. Die bogenförmigen Enden der Kettenglieder 15' gelangen dann abwechslungsweise in Anlage mit den beiden Seitenwänden 17' des Kanals 17 und liegen geschoben vom Eigengewicht der darüberliegenden, nicht mehr unter Zug stehenden Kettenglieder 15' an den Kanalwänden 17' an. Wird nun die Endschiene 11 angehoben, z.B. bei einem Einbruchversuch, so bewirkt die Hochschiebekraft, dass die Kettenglieder 15' sich zwischen den Kanalwänden 17' verkeilen. Das Hochschieben der Endschiene 11 und damit des gesamten Behangs wird dadurch verhindert.

Bei nur teilweise abgesenkter Store 1, wie beispielsweise in Figur 1, rechte Seite dargestellt, kann die Store 1 ebenfalls nicht hochgeschoben werden, weil bereits ein geringfügiges Anheben der Endschiene 11 eine Auslenkung anfänglich des letzten Kettengliedes 15', das mit dem Wagen 13 verbunden ist und anschliessend der darüberliegenden Kettenglieder, verursacht. Diese verkeilen sich stärker, je höher die Kraft von unten wird. Sie verhindern das weitere Hochschieben wie oben beschrieben.

Die Verriegelung/Verkeilung wird aufgehoben, sobald über die Wendemechanik die Gliederkette 15 nach oben gezogen wird und die Kettenglieder 15' aus der quergestellten Lage in eine vertikale frei verschiebbare Lage übergeführt werden.

## Patentansprüche

1. Lamellenstore (1), umfassend eine Mehrzahl von Lamellen (3), deren Enden mit Führungsstiften (5) in seitlich der Lamellen (3) angeordneten Führungsschienen (9) geführt und mit in einem Kanal (17) in den Führungsschienen (9) gleitenden Aufzugselementen (15) verbunden sind, wobei das untere Ende der Aufzugselemente (15) an einem im Kanal (17) geführten, die Endschiene (11) tragenden Wagen (13) befestigt sind und wobei die Aufzugselemente als Gelenk-Gliederketten (15) ausgebildet sind,
**dadurch gekennzeichnet, dass**
die Breite B des Kanals (17) zwischen dem 0,6-fachen und dem 0,8-fachen der Länge l der Kettenglieder (15) beträgt und dass die Kettenglieder (15') bei Auftreffen der Endschiene (11) auf ein Hindernis, bei einem Hochschiebe-Versuch oder am Ende des Absenkvorgangs durch ein gezieltes Aufstauchen einer Standardkette (15) sich im Zickzack anordnen und dass sich die im Zickzack liegenden Kettenglieder (15') abwechslungsweise an den beiden Seiten der Kanäle (17) reibschlüssig anlegen.

## Claims

1. A slatted blind (1) comprising a plurality of slats (3) the ends of which, by means of guide pins (5), are guided in guide rails (9) arranged on the sides of the slats (3) and are connected to lifting elements (15) which slide in a channel (17) within the guide rails (9), wherein the lower ends of the lifting elements (15) is secured to a carriage (13) which is guided in the channel (17) and carries the end rail (11) and wherein the lifting elements are designed as articulated link chains (15),
**characterized in that**
the width B of the channel (17) is between 0.6 and 0.8 times the length 1 of the chain links (15'), and that, when the end rail (11) makes contact with an obstacle during an attempt to raise the blind or at the end of the lowering process, the chain links (15') arrange in a zigzag pattern due to folding of a standard chain (15) in a specific manner, and that the chain links (15') arranged in said zigzag pattern alternately rest against the two sides of the channels (17) due to friction.

## Revendications

1. Store (1) à lamelles, comprenant une pluralité de lamelles (3) dont les extrémités sont guidées par des tenons de guidage (5) dans des rails de guidage (9) disposés sur les côtés des lamelles (3) et qui sont reliées à des éléments élévateurs (15) coulissant dans un canal (17) dans les rails de guidage (9), sachant que les extrémités inférieures des éléments élévateurs (15) sont fixées à des chariots (13) guidés dans le canal (17) et portant la barre terminale (11), et sachant que les éléments élévateurs sont réalisés sous forme de chaînes articulées (15) à maillons,
**caractérisé en ce que** la largeur du canal (17) est égale à entre 0,6 fois et 0,8 fois la longueur 1 des maillons de chaîne (15') et **en ce que** les maillons de chaîne (15'), lorsque la barre terminale (11) rencontre un obstacle, lors d'une tentative de relever le store ou à la fin du processus d'abaissement, se disposent en zigzag par un refoulement dirigé d'une chaîne standard (15), et **en ce que** les maillons de chaîne (15') disposés en zigzag s'appliquent alternativement par friction contre les deux côtés des canaux (17).
